# EUROPÄISCHE PATENTSCHRIFT

(11) **EP 1 771 633 B1**
(45) Veröffentlichungstag und Bekanntmachung des Hinweises auf die Patenterteilung: **30.05.2012**
(21) Anmeldenummer: 05717026.8
(22) Anmeldetag: 14.03.2005
(51) Int. Cl.: E05B 65/20

(54) **TÜRAUSSENGRIFF**
EXTERNAL DOOR HANDLE
POIGNEE DE PORTE EXTERIEURE

(30) Priorität: 28.07.2004 DE 102004036663
(43) Veröffentlichungstag der Anmeldung: 11.04.2007
(62) Teilanmeldung aus: 11158267.2
(73) Patentinhaber: Huf Hülsbeck & Fürst GmbH & Co. KG, 42551 Velbert (DE)
(72) Erfinder: KORULTAY, Erkan, 42551 Velbert (DE); LÖW, Matthias, 40885 Ratingen (DE); SCHINDLER, Mirko, 42549 Velbert (DE)
(74) Vertreter: von Kreisler Selting Werner
(86) Internationale Anmeldenummer: PCT/EP2005/051143
(87) Internationale Veröffentlichungsnummer: WO 2006/010649

(56) Entgegenhaltungen:
- EP-A- 1 403 453
- DE-A1- 3 427 178
- DE-A1- 19 731 325
- FR-A- 847 011
- FR-A- 979 715
- FR-A- 1 035 341
- US-A- 3 544 148

## Beschreibung

Die Erfindung betrifft einen Türaußengriff zur Türschloss- und/oder Türbetätigung für eine Karosserie eines Kraftfahrzeuges nach dem Oberbegriff des Anspruchs 1.

Derartige Türgriffe, die einen Zuggriff aufweisen, der in seiner Ruhe-/Schließstellung bündig mit der Karosserie des Kraftfahrzeugs oder dem Griffgehäuse abschließt, sind beispielsweise aus der DE 200 07 426 U1 und der DE 100 15 887 C1 bekannt.

Die DE 200 07 426 U1 beschreibt eine Tür- oder Klappgriffanordnung für ein Kraftfahrzeug, mit einem in einem Griffgehäuse von einer unzugänglichen Schließ- und Ruhestellung in eine Betriebsstellung mittels eines Antriebsmotors verlagerbaren Griff, der sensorgesteuert bei Annähern einer Person von der Ruhestellung in die Betätigungsstellung ausfährt.

Aus dem gattungsbildenden Stand der Technik gemäß DE 100 15 887 C1 ist ein Türgriff für ein Kraftfahrzeug mit einem Griffgehäuse und einem in dem Griffgehäuse schwenkbar gelagerten Zuggriff bekannt, der in einer Schließ- und Ruhestellung bündig mit der Karosserie eines Kraftfahrzeuges oder einem Griffgehäuse abschließt. Auf ein Steuersignal hin kann ein Antrieb den Zuggriff in eine ausgeschwenkte, von der Karosserie abstehende Betriebsstellung bewegen, in der der Zuggriff beim Ziehen an dem Zuggriff das Türschloss und/oder die Tür öffnet.

Aus der US 3 544 148 A ist ein Türaußengriff bekannt, der nicht bündig mit der Karosserie abschließt, bei dem der Türgriff manuell aus der Karosserieebene herausgedrückt werden muss. Dies erfolgt gegen die Kraft einer Feder. Die Entriegelungstaste ist in Form eines Schwenkhebels gestaltet, der von der gleichen Feder beaufschlagt wird.

Aus der FR 847 011 A ist ein Türaußengriff mit den Merkmalen des Oberbegriffs bekannt.

Ausgehend von diesem Stand der Technik liegt der Erfindung die Aufgabe zugrunde, einen bündig mit der Fahrzeugkarosserie abschließenden mit einem vereinfachten mechanisch stabilen Mechanismus zur Zuggriffbetätigung zu schaffen.

Zur Lösung dieser Aufgabe dienen die Merkmale des Anspruchs 1.

Die Erfindung sieht im Wesentlichen vor, dass innerhalb oder außerhalb des Griffgehäuses mindestens eine Entriegelungstaste angeordnet ist, mit der der Zuggriff in der Schließ- und Ruhestellung entriegelbar ist, wodurch der Zuggriff in die Betriebsstellung, in der der Zuggriff zur Betätigung von der Karosserie absteht, verschwenkbar ist.

Die Erfindung ermöglicht es somit im Wesentlichen, den Zuggriff durch Betätigung einer Entriegelungstaste aus einer Schließ- und Ruhestellung in eine Betriebsstellung zu verschwenken.

Dabei ist vorgesehen, dass der Zuggriff durch mindestens eine Feder vorgespannt ist, die den Zuggriff nach Entriegelung durch die Entriegelungstaste in die Betriebsstellung drückt. Die Entriegelung kann dadurch rein mechanisch erfolgen.

An dem Zuggriff ist ein Schwenkhebel angelenkt. Der Schwenkhebel ist zumindest in der ausgeschwenkten Betriebsposition mit einem Schlossöffnungselement koppelbar derart, dass bei einer weitergehenden manuellen Schwenkbewegung des Zuggriffs nach außen das Türschloss zum Öffnen der Fahrzeugtür entriegelbar ist. Das freie Ende des an dem Zuggriff angelenkten Schwenkhebels wird längs einer gekrümmten Bahnkurve geführt. Der Schwenkhebel ermöglicht die Kopplung mit einem Türschloss über ein Schlossöffnungselement.

An dem Zuggriff ist ein Schwenkhebel angelenkt. Das freie Ende des Schwenkhebels entlang des Griffgehäuses gleitet, wenn der Zuggriff aufgrund der Entriegelung nach außen verschwenkt..

Eine zwischen dem Zuggriff und dem Schwenkhebel wirkende Feder übt eine nach außen wirkende Kraft aus den Zuggriff auf und drückt diesen dadurch in seine Betriebsstellung.

Außerdem kann an dem Zuggriff eine an der ersten Schwenkachse angeordnete und zwischen dem Griffgehäuse und dem Zuggriff wirkende Feder eine in Richtung auf die Betriebsstellung wirkende Kraft auf den Zuggriff zusätzlich ausüben. Diese Feder unterstützt die Bewegung des Zuggriffes zum Öffnen. Außerdem ermöglicht diese Feder ein Ausfahren des Griffs in die Betriebsstellung, wenn die am Schwenkhebel angreifende Feder versagen sollte.

Die Entriegelungstaste kann mechanisch oder elektrisch mit einem bei Tastenbetätigung verschiebbaren Sperrelement gekoppelt sein, das in der Schließstellung des Zuggriffs mit einem Rückhalteelement des Zuggriffs im Eingriff ist. Das Sperrelement ist vorzugsweise an dem Griffgehäuse beweglich angeordnet und verschiebt sich bei Betätigung der Entriegelungstaste, um das Rückhalteelement des Zuggriffs freizugeben, wodurch der Zuggriff in seine Betriebsstellung ausschwenken kann.

Vorzugsweise können das Sperrelement und/oder das Rückhalteelement elastisch verschiebbar sein und sich in der Schließstellung des Zuggriffs im gegenseitigen Rasteingriff befinden.

Das Rückhalteelement des Zuggriffs ist auf der der ersten Schwenkachse gegenüberliegenden Seite des Zuggriffs angeordnet.

Das Schlossöffnungselement besteht aus einem vorzugsweise selbsttätig rückstellbaren Zughebel, an dem ein Zugelement, das bei Betätigung das Türschloss öffnet, angelenkt ist. Das Zugelement besteht beispielsweise aus einem Bowdenzug, der an dem Zughebel angelenkt ist.

Der Zuggriff kann bei einer Alternative auch über einen elektrischen Antrieb zwischen der Schließstellung und der Betriebsstellung verschwenkbar sein.

Der Zuggriff ist manuell in der Schließ- und Ruhestellung einrastbar. Alternativ kann der Antrieb den Zuggriff bei erneuter Betätigung der Entriegelungstaste oder bei Betätigung einer separaten Schließtaste in die Schließstellung ziehen.

An der mit dem Zuggriff vorzugsweise drehfesten Schwenkachse kann eine Dämpfungseinrichtung angreifen, die die Bewegung des Zuggriffs vorzugsweise nur in Ausschwenkrichtung dämpft. Der Zuggriff kann ein Bügelgriff oder ein Klappgriff sein.

Die Betätigung der Entriegelungstaste oder die Verschiebung des Sperrelementes durch die Entriegelungstaste kann durch eine ansteuerbare Einrichtung, beispielsweise einen bistabilen Hubmagnet, in der Ruhestellung blockiert sein, wobei die Entriegelungstaste oder das Sperrelement erst dann freigegeben werden, wenn die Zugangsberechtigung einer Person, die beabsichtigt die Fahrzeugtür zu öffnen, geprüft ist.

Im Folgenden werden unter Bezugnahme auf die Zeichnungen Ausführungsbeispiele der Erfindung näher erläutert. Es zeigen:
- Fig. 1: eine perspektivische Ansicht eines ersten Ausführungsbeispiels eines Türaußengriffs mit Griffgehäuse und Zuggriff,
- Fig. 2: den Zuggriff in der Schließ- und Ruhestellung,
- Fig. 3: den Türaußengriff in der ausgefahrenen Eingriffsposition,
- Fig. 4: den Türaußengriff in der Schlossöffnungsposition,
- Fig. 5: eine perspektivische Rückansicht des Griffgehäuses bei einem mit einem Hubmagneten versehenen Türaußengriff, und
- Fig. 6: eine rückwärtige Ansicht des Griffgehäuses eines Ausführungsbeispiels mit Dämpfungseinrichtung.

Fig. 1 zeigt einen Türaußengriff 1 zur Türschloss- und/oder Türbetätigung für eine Karosserie eines Kraftfahrzeuges mit einem um eine erste Schwenkachse 4 schwenkbar gelagerten Zuggriff 6, der in Schließstellung bündig mit der Karosserie bzw. der Tür des Kraftfahrzeuges abschließt.

Fig. 1 zeigt das versenkt in einem Hohlraum oder einer Öffnung der Tür 3 angeordnete Griffgehäuse 2, bei dem an einem Ende der Zuggriff 6 um die im Einbauzustand vorzugsweise vertikale erste Schwenkachse 4 schwenkbar gelagert ist.

Der Zugriff 6 ist über einen starr angeformten Hebel 7 um die erste Schwenkachse 4 verschwenkbar. Es versteht sich allerdings, dass der Zuggriff 6 auch direkt ohne einen angeformten Hebel 7 mit dem durch die Schwenkachse 4 gebildeten Schwenkgelenk gekoppelt sein kann.

Fig. 1 zeigt den Zuggriff 6 in einer zum Öffnen der Tür ausgeschwenkten, von der Karosserie abstehenden Betriebsstellung. In dieser Betriebsstellung kann der Türgriff manuell durch Ziehen betätigt werden, wodurch das Türschloss und/oder die Tür geöffnet wird.

Eine mit dem Zuggriff 6 gekoppelte Entriegelungstaste 10 ist innerhalb des Griffgehäuses 2 angeordnet. Der Zuggriff 6 ist in der in Fig. 1 gezeigten Schließ- und Ruhestellung durch Betätigung der Entriegelungstaste 10 entriegelbar, wodurch der Zuggriff 6 in die Betriebsstellung, in der der Zuggriff 6 zur Betätigung von der Karosserie und dem Eingriff einer Hand ermöglicht absteht, verschwenkbar ist. Alternativ kann die Entriegelungstaste 10 auch außerhalb des Griffgehäuses 2 angeordnet sein. Die Entriegelungstaste 10 ist mit einer Feder vorgespannt, so dass diese nach Betätigung in die Ausgangsstellung zurückkehrt.

Fig. 2 zeigt eine Draufsicht auf das Griffgehäuse 2 mit dem Zuggriff 6 in der Schließstellung.

An dem der ersten Schwenkachse 4 gegenüberliegenden Ende des Zuggriffs 6 ist ein Schwenkhebel 16 um eine zweite Schwenkachse 5 schwenkbar an dem Zuggriff 6 gelagert. Das freie Ende des Schwenkhebels 16 gleitet entlang des Griffgehäuses 2, wenn der Zuggriff 6 aufgrund der Entriegelung durch die Entriegelungstaste 10 freigegeben ist und nach außen verschwenkt. Dabei ist das freie Ende 15 des an dem Zuggriff 6 angelenkten Schwenkhebels 16 längs einer gekrümmten Bahnkurve 18 an einer Innenwand im Griffgehäuse 2 geführt. Der Zuggriff 6 ist durch eine erste Feder 12 vorgespannt, die in Fig. 4 ersichtlich ist.

Die zwischen dem Zuggriff 6 und dem Schwenkhebel 16 wirkende Feder 12 übt eine nach außen wirkende Kraft auf den Zuggriff 6 aus, wobei gleichzeitig der Schwenkhebel 16 gegen die Bahnkurve 18 gedrückt wird. Die Feder 12 ist als Hauptfeder vorgesehen, die den Zuggriff 6 in die Betriebsstellung verschwenkt, sobald die Entriegelungstaste 10 betätigt worden ist.

Allerdings kann an der ersten Schwenkachse 4 eine weitere Feder 14 vorgesehen sein, die zwischen dem Griffgehäuse 2 und dem Zuggriff 6 wirkt und ebenfalls eine in Richtung auf die Betriebsstellung wirkende Kraft auf den Zuggriff 6 ausübt. Die Feder 14 kann demzufolge die Schwenkbewegung des Zuggriffs 6 bei Entriegelung unterstützen, wobei die Kraft der Feder 14 für den Fall, dass die als Hauptfeder dienende Feder 12 versagen sollte, für die Schwenkbewegung des Zuggriffs 6 ausreicht.

Fig. 3 zeigt den Zuggriff 6 in der Betriebsposition, in der der Zuggriff 6 einen Winkel von ca. 13° zur Karosserie bzw. der Tür 3 einnimmt. In dieser Stellung kann eine Hand den Zuggriff 6 zum Öffnen der Tür umfassen.

In dieser Position hat das vordere Ende 15 des Schwenkhebels 16 das Ende Bahnkurve 18 erreicht, in der der Schwenkhebel 16 mit einem Schlossöffnungselement 24 im Eingriff ist, das aus einem zweiarmigen im Eingriffsbereich Zughebel 28 besteht. Das freie Ende 15 des Schwenkhebels 16 ist im Eingriff mit einem Stift oder Bolzen 27 des Zughebels 28 an einem ersten vorzugsweise gabelförmigen Hebelarm des zweiarmigen Zughebels 28. Der Zughebel 28 ist um eine dritte im Griffgehäuse 2 gelagerte Schwenkachse 9 schwenkbar gelagert, wobei die erste, die zweite und die dritte Schwenkachse vorzugsweise parallel zueinander verlaufen. An dem zweiten abgewinkelten Hebelarm des Zughebels 28, der unter einem Winkel von ca. 90° zu dem ersten Hebelarm verläuft ist ein vorzugsweise aus einem Bowdenzug bestehendes Zugelement 30 angekoppelt.

Bei Betätigung des Zuggriffs 6 durch Ziehen nach außen, wie am besten aus Fig. 4 ersichtlich, wird der Zughebel 28 in Uhrzeigerrichtung verschwenkt, so dass das Türschloss 26 über das aus dem Bowdenzug bestehende Zugelement 30 das Türschloss 26 geöffnet wird.

Der Zughebel 28 weist eine Rückstellfeder 29 auf, die koaxial zu der Schwenkachse 9 verläuft und zwischen dem Zughebel 28 und dem Griffgehäuse 2 wirkt, um eine Rückstellung des Zughebels 28 zu ermöglichen.

Die Entriegelungstaste 10 ist in dem Griffgehäuse 2 linear geführt und mechanisch oder elektrisch mit einem bei Tastenbetätigung verschiebbaren Sperrelement 20 gekoppelt ist. In der Schließstellung des Zuggriffs 6 ist das Sperrelement 20 mit einem Rückhalteelement 22 des Zuggriffs 6 im Eingriff. Dabei kann das Rückhalteelement 22 in der Art eines Hakens das Sperrelement 20 hintergreifen.

Bei Betätigung der Entriegelungstaste 10 wird das Sperrelement 20 in eine von der Entriegelungstaste 10 wegweisende Richtung verschoben, so dass das Sperrelement 20 und das Rückhalteelement 22 außer Eingriff sind.

Es kann auch vorgesehen sein, dass das Sperrelement 20 und/oder das Rückhalteelement 22 elastisch verschiebbar sind, wobei sie sich in Schließstellung des Zuggriffs 6 im gegenseitigen Resteingriff befinden.

Das Rückhalteelement 22 des Zuggriffs 6 ist vorzugsweise auf der der ersten Schwenkachse 4 gegenüberliegenden Seite des Zuggriffs 6 angeordnet.

Fig. 5 zeigt eine Ausführungsform, bei der an dem Griffgehäuse 2 ein Hubmagnet 40 angeordnet ist, mit dem eine Sperrklinke 42 betätigbar ist, die bistabil in ihren Endlagen verbleiben kann. In der Ruhe- und Sperrstellung greift die Sperrklinke 42 hinter das Rückhalteelement 22 des Zuggriffs 6 und verhindert dadurch die Entriegelung des Zuggriffs 6. Der Hubmagnet 40 kann die Sperrklinke 42 in eine zurückgezogene Stellung verschieben, in der die Sperrklinke 42 nicht mehr im Eingriff ist mit dem Rückhalteelement 22, wenn der Hubmagnet 40 ein Freigabesignal erhält. Das Freigabesignal wird von einer Identifikations- und Erkennungseinrichtung nach Prüfung der Zugangsberechtigung einer Person ausgegeben.

Neben der Entriegelungstaste 10 kann noch eine Verriegelungstaste 11 existieren, mit der der Zuggriff 6 vorzugsweise elektrisch in seine Schließstellung zurückbewegt werden kann.

Fig. 6 zeigt eine rückseitige Ansicht des Griffgehäuses 2 eines Ausführungsbeispiels mit einer Dämpfungseinrichtung 34, die an der mit dem Zuggriff 6 drehfesten ersten Schwenkachse 4 über einen Hebel 35 angekoppelt ist. Die Dämpfungseinrichtung 34 besteht beispielsweise aus einer Turbine, die vorzugsweise nur beim Ausfahren des Zuggriffs 6 in seine Betriebsstellung die Schwenkbewegung dämpft. Der an der Schwenkachse 4 drehfest angekoppelte Hebel 35 kooperiert mit einem Hebel 36 der Dämpfungseinrichtung 34, der ein Dämpfungsmoment auf den Hebel 35 überträgt, der der Federkraft der Feder 12 entgegengerichtet ist.

Es versteht sich, dass der Zuggriff 6 nicht nur einen Bügelgriff, der um eine vorzugsweise vertikale erste Schwenkachse 4 schwenkbar ist, sondern auch ein Klappgriff sein kann, der um eine vorzugsweise horizontale Achse schwenkbar ist.

## Patentansprüche

1. Türaussengriff (1) zur Türschloss- und/oder Türbetätigung für eine Karosserie eines Kraftfahrzeuges, mit
einem in der Karosserie anordenbaren Griffgehäuse (2),
einem an einem Ende des Griffgehäuses (2) um eine erste Schwenkachse (4) schwenkbar gelagerten Zuggriff (6), der in Schliessstellung bündig mit der Karosserie des Kraftfahrzeugs oder dem Griffgehäuse (2) abschliesst,
mindestens einer innerhalb oder ausserhalb des Griffgehäuses (2) angeordnete Entriegelungstaste (10), mit der der Zuggriff (6) in einer Schliess-und Ruhestellung entriegelbar ist, und mit
mindestens einer Feder (12, 14), die den Zuggriff (6) in eine Betriebsstellung, in der der Zuggriff (6) zur Betätigung von der Karosserie absteht, verschwenkt,
wobei der Zuggriff (6) in der ausgeschwenkten, von der Karosserie abstehenden Betriebsstellung beim manuellen Ziehen an dem Zuggriff (6) das Türschloss und/oder die Tür (3) öffnet,
**dadurch gekennzeichnet, dass**
ein an dem Zuggriff (6) angelenkter Schwenkhebel (16) zumindest in der ausgeschwenkten Betriebsposition mit einem Schlossöffnungselement (24) koppelbar ist, derart, dass bei einer weitergehenden manuellen Schwenkbewegung des Zuggriffs (6) nach aussen, das Türschloss (26) zum Öffnen der Fahrzeugtür entriegelbar ist, und
dass das freie Ende (15) des an dem Zuggriff (6) angelenkten Schwenkhebels (16) längs einer gekrümmten Bahnkurve (18) des Griffgehäuses geführt ist.

2. Türaussengriff nach Anspruch 1, **dadurch gekennzeichnet, dass** an dem Zuggriff (6) ein Schwenkhebel (16) angeordnet ist, dessen freies Ende entlang des Griffsgehäuses (2) gleitet, wenn der Zuggriff (6) aufgrund der Entriegelung nach außen verschwenkt.

3. Türaussengriff nach Anspruch 1 oder 2, **dadurch gekennzeichnet, dass** eine zwischen dem Zuggriff (6) und dem Schwenkhebel (16) wirkende erste Feder (12) eine nach aussen wirkende Kraft auf den Zuggriff (6) ausübt.

4. Türaußengriff nach einem der Ansprüche 1 bis 3, **dadurch gekennzeichnet, dass** an dem Zuggriff (6) eine an der ersten Schwenkachse (4) angeordnete und zwischen dem Griffgehäuse (2) und dem Zuggriff (6) wirkende zweite Feder (14) eine in Richtung auf die Betriebsstellung wirkende Kraft auf den Zuggriff (6) ausübt.

5. Türaußengriff nach einem der Ansprüche 1 bis 4, **dadurch gekennzeichnet, dass** die Entriegelungstaste (10) mechanisch oder elektrisch mit einem bei Tastenbetätigung verschiebbaren Sperrelement (20) gekoppelt ist, das in der Schließstellung des Zuggriffs (6) mit einem Rückhalteelement (22) des Zuggriffs (6) im Eingriff ist.

6. Türaußengriff nach Anspruch 5, **dadurch gekennzeichnet, dass** das Sperrelement (20) und/oder Rückhalteelement (22) elastisch verschiebbar sind und sich in der Schließstellung des Zuggriffs (6) im gegenseitigem Rasteingriff befinden.

7. Türaußengriff nach einem der Ansprüche 5 oder 6, **dadurch gekennzeichnet, dass** das Rückhalteelement (22) des Zuggriffs (6) auf der der ersten Schwenkachse (4) gegenüberliegenden Seite des Zuggriffs (6) angeordnet ist.

8. Türaußengriff nach einem der Ansprüche 1 bis 7, **dadurch gekennzeichnet, dass** das Schlossöffnungselement (24) aus einem vorzugsweise selbsttätig rückstellbaren Zughebel (28) besteht, an dem ein Zugelement (30), das bei Betätigung das Türschloss (26) öffnet, angelenkt ist.

9. Türaußengriff nach einem der Ansprüche 1 bis 8, **dadurch gekennzeichnet, dass** der Zuggriff (6) manuell in der Schließ- und Ruhestellung einrastbar ist.

10. Türaußengriff nach einem der Ansprüche 1 bis 9, **dadurch gekennzeichnet, dass** an der mit dem Zuggriff (6) drehfesten ersten Schwenkachse (4) eine Dämpfungseinrichtung (34) angreift, die die Bewegung des Zuggriffs (6) vorzugsweise nur in Ausschwenkrichtung dämpft.

11. Türaußengriff nach einem der Ansprüche 1 bis 10, **dadurch gekennzeichnet, dass** der Zuggriff (6) ein Bügelgriff oder ein Klappgriff ist.

12. Türaußengriff nach einem der Ansprüche 1 bis 11, **dadurch gekennzeichnet, dass** eine elektromagnetische Einrichtung die Betätigung der Entriegelungstaste (10) blockiert und erst dann freigibt, wenn eine Erkennungseinrichtung (44) nach Prüfung der Zugangsberechtigung einer Person ein Freigabesignal (46) ausgibt.

## Claims

1. An external door handle (1) for actuating a door lock and/or door for a motor vehicle body, comprising
a handle housing (2) for arrangement in the body,
a pull handle (6) pivotably supported at an end of the handle housing (2) for rotation about a first pivot axis (4), the pull handle being flush with the motor vehicle body or the handle housing (2), when in the closed position,
at least one unlocking key (10) arranged inside or outside the handle housing (2), with which the pull handle (6) can be unlocked in a closed and rest position, and comprising
at least one spring (12, 14) that pivots the pull handle (6) into an operative position in which the pull handle (6) protrudes from the body for actuation,
wherein the pull handle (6), when in the operative position protruding from the body, opens the door lock and/or the door (5) when the pull handle (6) is pulled manually,
**characterized in that**
a pivot lever (16) hinged to the pull handle (6) is adapted to be coupled, at least in the outward pivoted operative position, with a lock opening element (24) such that, upon a further outward directed manual pivoting movement of the pull handle (6), the door lock (26) can be unlocked to open the vehicle door, and
that the free end (15) of the pivot lever (16) hinged to the pull handle (6) is guided along a curved track (18) of the handle housing.

2. The external door handle of claim 1, **characterized in that** a pivot lever (16) is arranged at the pull handle (6), whose free end slides along the handle housing (2) when the pull handle (6) pivots outward due to unlocking.

3. The external door handle of claim 1 or 2, **characterized in that** a first spring (12) acting between the pull handle (6) and the pivot lever (16) exerts an outwardly directed force on the pull handle (6).

4. The external door handle of one of claims 1 to 3, **characterized in that** the pull handle (6) is provided with a second spring (14) arranged at the first pivot axis (4) and acting between the handle housing (2) and the pull handle (6), which spring exerts a force on the pull handle (6) acting towards the operative position.

5. The external door handle of one of claims 1 to 4, **characterized in that** the unlocking key (10) is mechanically or electrically coupled with a blocking element (20) adapted to be displaced upon operation of the key, the element cooperating with a retaining element (22) of the pull handle (6) when the pull handle (6) is in the closed position.

6. The external door handle of claim 5, **characterized in that** the blocking element (20) and/or the retaining element (22) are resiliently displaceable and are in mutual interlocking engagement in the closed position of the pull handle (6).

7. The external door handle of one of claims 5 or 6, **characterized in that** the retaining element (22) of the pull handle (6) is arranged on the side of the pull handle (6) opposite the pivot axis (4).

8. The external door handle of one of claims 1 to 7, **characterized in that** the lock opening element (24) is formed by a preferably automatically restorable pull lever (28) to which a pull element (30) is hinged that opens the door lock (26) when operated.

9. The external door handle of one of claims 1 to 8, **characterized in that** the pull handle (6) is adapted to be latched manually in the locking and rest position.

10. The external door handle of one of claims 1 to 9, **characterized in that** the first pivot axis (4), fixed for rotation with the pull handle (6), is engaged by damping means (34) that dampens the movement of the pull handle (6) preferably only in the outward pivoting direction.

11. The external door handle of one of claims 1 to 10, **characterized in that** the pull handle (6) is a bow-shaped handle or a folding handle.

12. The external door handle of one of claims 1 to 11, **characterized in that** an electromagnetic means blocks the operation of the unlocking key (10) and releases the same only when a detection means (44) has issued an enabling signal (46) after having checked the access authorization of a person.

## Revendications

1. Poignée de porte extérieure (1) pour l'actionnement de serrure de porte et/ou de porte pour une carrosserie d'un véhicule automobile, avec
un logement de poignée (2) pouvant être disposé dans la carrosserie,
une poignée de traction (6) qui est supportée en pivotement autour d'un premier axe de pivotement (4) à une extrémité du logement de poignée (2) et qui, dans la position de fermeture, se ferme en affleurement avec la carrosserie du véhicule automobile ou avec le logement de poignée (2),
au moins un bouton de déverrouillage (10) qui est disposé à l'intérieur ou à l'extérieur du logement de poignée (2) et avec lequel la poignée de traction (6) peut être déverrouillée dans une position de fermeture et de repos, et avec
au moins un ressort (12, 14) qui fait pivoter la poignée de traction (6) dans une position de service dans laquelle la poignée de traction (6) dépasse de la carrosserie pour l'actionnement,
la poignée de traction (6) ouvrant, dans la position de service basculée par pivotement et dépassant de la carrosserie, la serrure de porte et/ou la porte (5) lors de la traction manuelle sur la poignée de traction (6), **caractérisée en ce**
**qu'**un levier pivotant (16), articulé sur la poignée de traction (6), peut, au moins dans la position de service basculée par pivotement, être couplé à un élément d'ouverture de serrure (24) de sorte que, en cas de poursuite du mouvement de pivotement manuel de la poignée de traction (6) vers l'extérieur, la serrure de porte (26) peut être déverrouillée pour l'ouverture de la porte du véhicule, et
en ce que l'extrémité libre (15) du levier pivotant (16) articulé sur la poignée de traction (6) est guidée le long d'une trajectoire courbe (18) du logement de poignée.

2. Poignée de porte extérieure selon la revendication 1, **caractérisée en ce que**, sur la poignée de traction (6), il est disposé un levier pivotant (16) dont l'extrémité libre glisse le long du logement de poignée (2) quand la poignée de traction (6) bascule par pivotement vers l'extérieur en raison du déverrouillage.

3. Poignée de porte extérieure selon la revendication 1 ou la revendication 2, **caractérisée en ce qu'**un premier ressort (12) agissant entre la poignée de traction (6) et le levier pivotant (16) exerce sur la poignée de traction (6) une force agissant vers l'extérieur.

4. Poignée de porte extérieure selon l'une des revendications 1 à 3, **caractérisée en ce que**, sur la poignée de traction (6), un deuxième ressort (14), disposé sur le premier axe pivotant (4) et agissant entre le logement de poignée (2) et la poignée de traction (6), exerce sur la poignée de traction (6) une force agissant en direction de la position de service.

5. Poignée de porte extérieure selon l'une des revendications 1 à 4, **caractérisée en ce que** le bouton de déverrouillage (10) est couplé mécaniquement ou électriquement à un élément de blocage (20) qui peut coulisser lors de l'actionnement du bouton et qui, dans la position de fermeture de la poignée de traction (6), est en prise avec un élément de retenue (22) de la poignée de traction (6).

6. Poignée de porte extérieure selon la revendication 5, **caractérisée en ce que** l'élément de blocage (20) et/ou l'élément de retenue (22) peuvent coulisser élastiquement et se trouvent, dans la position de fermeture de la poignée de traction (6), réciproquement engagés par encliquetage.

7. Poignée de porte extérieure selon l'une des revendications 5 ou 6, **caractérisée en ce que** l'élément de retenue (22) de la poignée de traction (6) est disposé sur le côté de la poignée de traction (6) qui est en face du premier axe pivotant (4).

8. Poignée de porte extérieure selon l'une des revendications 1 à 7, **caractérisée en ce que** l'élément d'ouverture de serrure (24) se compose d'un levier de traction (28) pouvant de préférence être rappelé automatiquement et sur lequel est articulé un élément de traction (30) qui ouvre la serrure de porte (26) lorsqu'il est actionné.

9. Poignée de porte extérieure selon l'une des revendications 1 à 8, **caractérisée en ce que** la poignée de traction (6) peut être encliquetée manuellement dans la position de fermeture et de repos.

10. Poignée de porte extérieure selon l'une des revendications 1 à 9, **caractérisée en ce qu'**un équipement d'amortissement (34) est appliqué sur le premier axe pivotant (4) bloqué en rotation avec la poignée de traction (6) et amortit le mouvement de la poignée de traction (6) de préférence uniquement dans la direction de basculement par pivotement.

11. Poignée de porte extérieure selon l'une des revendications 1 à 10, **caractérisée en ce que** la poignée de traction (6) est une poignée en forme d'étrier ou une poignée rabattable.

12. Poignée de porte extérieure selon l'une des revendications 1 à 11, **caractérisée en ce qu'**un équipement électromagnétique bloque l'actionnement du bouton de déverrouillage (10) et ne le libère que lorsqu'un équipement de détection (44) délivre un signal de libération (46) après le contrôle d'une habilitation d'accès d'une personne.
